# EUROPÄISCHE PATENTSCHRIFT

(11) **EP 0 143 915 B1**
(45) Veröffentlichungstag und Bekanntmachung des Hinweises auf die Patenterteilung: **16.03.1988**
(21) Anmeldenummer: 84110611.5
(22) Anmeldetag: 06.09.1984
(51) Int. Cl.: B41F 13/00

(54) **Vorrichtung an einer Druckmaschine, bestehend aus einem Platten- und/oder Gummizylinder**
Device for a printing press with a forme cylinder and an offset cylinder
Dispositif pour une machine à imprimer comportant un cylindre à cliché et un cylindre à blanchet

(30) Priorität: 25.11.1983 DE 3342662
(43) Veröffentlichungstag der Anmeldung: 12.06.1985
(73) Patentinhaber: M.A.N.-ROLAND Druckmaschinen Aktiengesellschaft, 63012 Offenbach (DE)
(72) Erfinder: Schöneberger, Edgar F., D-6453 Seligenstadt 2 (DE)
(74) Vertreter: Marek, Joachim, Dipl.-Ing.

(56) Entgegenhaltungen:
- DE-A- 3 007 801
- DE-B- 1 277 868
- DE-C- 430 367

## Beschreibung

Die Erfindung betrifft eine Vorrichtung an einer Druckmaschine gemäß dem Oberbegriff des Anspruch 1 (DE-C-430 367).

Werden bei einer Druckmaschine das Gummituch oder die Druckplatte aufgezogen bzw. gewechselt, muß der Drucker den Plattenzylinder bzw. Gummizylinder mittels mehrmaligem Tippvorgang auf den Druckknopfschalter für den Schleichgang die richtige Stellung des Plattenzylinders bzw. Gummizylinders erreichen, bei der eine optimale Bewegungsmöglichkeit mit dem jeweiligen Werkzeug für jeden Drucker speziell vorliegt. Oftmals fährt der Platten- oder Gummizylinder während des Tippvorganges über die gewünschte Position hinaus, so daß der Tippvorgang in der anderen Richtung wiederholt werden muß. Dies ist ein mühsamer zeitraubender und gefährlicher Vorgang für den Drucker, der auch in die Maschinenkosten negativ mit eingeht.

Ausgehend von dieser Problemstellung liegt der Erfindung die Aufgabe zugrunde, den Ein-und Ausspannvorgang einer Druckplatte bzw. eines Gummituches auf die Zylinder der Druckmaschine für den Drucker durch eine gezielte Drehwinkelverstellung der Zylinder zu verkürzen, zu vereinfachen und sicherer zu machen.

Die Lösung der gestellten Aufgabe wird bei einer Vorrichtung der eingangs genannten Art erfindungsgemäß dadurch erreicht, daß einer Vergleicherschaltung einerseits ein Sollwertspeicher für die Eingabe von mindestens einem Zylinderstellungs-Sollwert und andererseits ein Zylinderstellungs-Istwertgeber vorgeschaltet ist, und daß dem Sollwertspeicher und der Vergleicherschaltung eine selektiv betätigbare Auslöseeinheit vorgeschaltet ist, bei deren Betätigung ein entsprechendes Stellsignal aufgrund eines Soll-Istwertvergleiches an eine nachgeschaltete Steuereinheit zur Ansteuerung des Motors zwecks Verstellung der Zylinder in eine bestimmte Zylinderwinkelstellung ausgebbar ist.

Wenn ein Drucker eine Druckplatte bzw. ein Gummituch auf bzw. abspannen möchte, erreicht er durch einen einfachen Druck auf die Auslöseeinheit, daß der Anfang oder das Ende der Druckplatte oder des Gummituches zur Montage so verdreht wird, daß der Drucker mit dem benötigten speziellen Werkzeug eine optimale Raumfreiheit während der Montage erhält. Über die Auslöseeinheit können bei einer Mehrfarbendruckmaschine die unterschiedlichen Zylinder eines Druckwerkes einzeln angesteuert werden. Eine andere Möglichkeit besteht in einer Aufteilung der Auslöseeinheit in mehrere Auslöseeinheiten, die jeweils an jedem Ständer eines Druckwerkes angeordnet sind. Der Drucker hat bei dieser Lösung für den Gummizylinder und den Plattenzylinder jeweils einen unterschiedlichen Auslöseknopf an der Auslöseeinheit zur Verfügung. Anstelle der Auslöseeinheit sind als weitere Alternative eine Lichtschranke zu nennen, in die der Drucker mit dem Ellbogen hinein kommen kann, um hintereinander die gewünschte Stellung der Zylinder zu erreichen.

Ein weiteres Ausführungsbeispiel besteht in einem ergonomischen Handgriff, mit dem der Drucker eine automatische Folgeschaltung durch Auslösung zum gewünschten Zeitpunkt erreicht.

Die einzelnen Funktionen der anzusteuernden Positionen, um z. B. die Druckplatte oder das Gummituch wechseln zu können, sind der Reihenfolge nach beim Druckplattenwechsel angefangen aufeinander folgende. Hierzu ist noch die Unterscheidung zu treffen, daß jeder Druckmaschinentyp eine unterschiedliche Anzahl von Anfahrpositionen entsprechend der druckmaschinentechnischen Eigenheit aufweist. Die hauptsächlichen drei bis vier fest anfahrbaren Positionen lauten wie folgt:
1.) Fahren des Plattenzylinders an den Druckanfang, Platte einspannen und Schnellspannschiene festmachen.
2.) Zylinder vorwärts drehen und Druckplatte aufziehen und Platte in hintere Spannschiene einlegen und hintere Plattenschiene anziehen bis Platte Spannung hat.
3.) Plattenzylinder rückwärts drehen und Schrauben der Schnellspannschiene unter Justieren der Druckplatten nochmals nachziehen.

Der Wechsel des Gummituches kommt wesentlich seltener vor und hat eine ähnliche Reihenfolge:
1.) Gummizylinder so verfahren, daß die Kanalabdeckung abnehmbar ist.
2.) Die Gummituchspannschiene an den Druckanfang in die Klemmen einrasten und Unterlagen in Papierschiene einklemmen.
3.) Gummizylinder in Druckrichtung bis an das Druckende verfahren und dabei das Gummituch straff spannen, Gummituchspannschiene "Druckende" einrasten lassen, und das Gummituch vom Druckende her festziehen.

Diese Vorgänge sind je nach Können des Druckers unter mehrmaligem Justiervorgang zu wiederholen.

Am Ende eines Einspann- und Justiervorganges ist eine Inbetriebnahme der Maschine einige Minuten lang unter Druck vorzunehmen und ein nochmaliges Nachspannen in der oben genannten Reihenfolge vorzunehmen.

Alle diese Funktionen sind ohne besondere Schwierigkeiten durch leichtes Knopfdrücken, oder bei der Lichtschranke durch einfaches Ellenbogenbewegen vom Drucker abrufbar. Damit kann der Drucker seine Aufmerksamkeit bei dem komplizierten Justiervorgang auf das Wesentliche richten und wird nicht durch zusätzliche Handgriffe abgelenkt.

Ferner ist vorgesehen,
- daß eine Vielzahl unterschiedlicher Kommandos über ein Tastenfeld der Auslöseeinheit zur Steuerung der Zylinder eingebbar ist,
- daß bei Betätigung der Auslöseeinheit vor Ansteuerung des Motors gleichzeitig der Druckanstellmechanismus für die Zylinder ansteuerbar ist und damit die zu spannende Druckplatte und das Gummituch beim Einspannvorgang gehalten ist,
- daß je nach Reihenfolge von Eingangskommandos, "Positionsanfang" oder "- ende" der Druckplatte und des Gummituches eine unterschiedliche Drehrichtung des Motors vorgegeben ist,
- daß die Kommandos "Ein-" bzw. "Ausspannen" der Druckplatte und des Gummituches vorgebbar sind, wonach die Befehle Position und Drehrichtung der Zylinder automatisch erzeugbar sind und durch Betätigen des Kommandos an der Auslöseeinheit "Weiterfahren auf nächste Position" ausführbar sind,
- daß das Kommando "weiterfahren auf nächste Position" der Zylinder durch eine ergonomisch ausgebildete Betätigungsstange, Lichtschranke oder Fußschalter eingebbar ist,
- daß die Auslöseeinheit eine Spracheingabe ist,
- daß der Zylinderstellungs-Istwertgeber ein mit den Zylindern umlaufender Winkelgeber ist,
- daß der Zylinderstellungs-Istwertgeber ein oder mehrere berührungslose Abstandsschalter sind,
- daß mittels der Auslöseeinheit eine automatische Folgeschaltung zur Verstellung der Zylinder in einer fest vorgegebenen Reihenfolge und den jeweils gewünschten Positionen auslösbar ist. Weitere Vorteile der Erfindung gehen aus der nachfolgenden Beschreibung in Verbindung mit dem schematisch dargestellten Ausführungsbeispiel hervor.

Es zeigt:

Fig. 1 ein Prinzipschaltbild der gezielten Drehwinkelverstellung des Druckplatten und Gummizylinders einer Druckmaschine mittels einer Auslöseeinheit.

Die Fig. 1 zeigt perspektivisch dargestellt einen Plattenzylinder 1 mit einem darunter liegenden Gummizylinder 1.1.

Am Plattenzylinder 1 ist ein Zylinderstellungs-Istwertgeber 3 angeordnet, der einen Istwert zur jeweiligen Stellung des Plattenzylinders 1 oder Gummizylinders 1.1 ermittelt. Durch Knopfdruck oder Lichtschranke kann an einer Auslöseeinheit 2 ein Stellbefehl ausgelöst werden. Der Befehl der Auslöseeinheit 2 löst in einem Sollwertspeicher 7 die Ermittlung eines Sollwertes aus, welcher auf eine Vergleicherschaltung 4 geschaltet ist. In der Vergleicherschaltung 4 wird der Istwert des Zylinderstellungs-Istwertgebers 3 mit dem Sollwert des Sollwertspeichers 7 verglichen. Je nachdem welcher Sollwert von der Auslöseeinheit 2 ausgelöst, und welcher Istwert vom Zylinderstellungs-Istwertgeber 3 im jeweiligen Augenblick gemeldet wird, wird ein Steuerbefehl von der Vergleicherschaltung 4 auf eine Motorsteuerung 5 weiter geleitet. Von der Motorsteuerung 5 wird der Steuerbefehl auf einen Motor 6 geschaltet, der den Antrieb für den Gummizylinder 1.1 und damit auch die jeweilige Winkelverstellung des Plattenzylinders 1 oder des Gummizylinders 1.1 vornimmt. Auf dem Plattenzylinder 1 ist eine Druckplatte 8 dargestellt. Auf dem Gummizylinder 1.1 ist ein Gummituch 9 dargestellt. Je nach Verstellwinkel des Plattenzylinders 1 und Gummizylinders 1.1 können die Druckplatte 8 und das Gummituch 9 durch einen Stellbefehl des Druckers an der Auslöseeinheit 2 optimal ein- und ausgespannt werden.

### Bezugszeichenliste

1 Plattenzylinder
1.1 Gummizylinder
2 Auslöseeinheit
3 Zylinderstellungs-Istwertgeber
4 Vergleicherschaltung
5 Motorsteuerung
6 Motor
7 Sollwertspeicher
8 Druckplatte
9 Gummituch

## Patentansprüche

1. Vorrichtung zum Auswechseln von Platten oder dergl. an einer Druckmaschine, umfassend einen Platten (1) - und/oder Gummizylinder (1.1), die von einem gemeinsamen Motor (6) angetrieben sind, wobei die Umfangslage der Zylinder zum Auswechseln der Platten oder dergl. positionierbar ist und Platten- und/oder Gummizylinder mit Spannvorrichtungen zum Aufspannen von Platten (8) bzw. Gummitüchern (9) versehen sind,
dadurch gekennzeichnet,
daß einer Vergleicherschaltung (4) einerseits ein Sollwertspeicher (7) für die Eingabe von Zylinderstellungs-Sollwerten und andererseits ein Zylinderstellungs-Istwertgeber (3) vorgeschaltet ist und daß dem Sollwertspeicher (7) und der Vergleicherschaltung (4) eine selektiv betätigbare Auslöseeinheit (2) vorgeschaltet ist, bei deren Betätigung ein entsprechendes Stellsignal aufgrund eines Soll-Istwertvergleichs an eine nachgeschaltete Steuereinheit (5) zur Ansteuerung des Motors (6) zwecks Verstellung der Zylinder (1, 1.1) in eine bestimmte Zylinderwinkelstellung ausgebbar ist.

2. Vorrichtung nach Anspruch 1, dadurch gekennzeichnet,
daß eine Vielzahl unterschiedlicher Kommandos über ein Tastenfeld der Auslöseeinheit (2) zur Steuerung der Zylinder (1, 1.1) eingebbar ist.

3. Vorrichtung nach Anspruch 1 und 2,
dadurch gekennzeichnet,
daß bei Betätigung der Auslöseeinheit (2) vor Ansteuerung des Motors (6) gleichzeitig der Druckanstellmechanismus für die Zylinder (1, 1.1) ansteuerbar ist und damit die zu spannende Druckplatte (8) und das Gummituch (9) beim Einspannvorgang gehalten ist.

4. Vorrichtung nach Anspruch 1, 2 und 3,
dadurch gekennzeichnet,
daß je nach Reihenfolge von Eingangskommandos, "Positionsanfang" oder "- ende" der Druckplatte (8) und des Gummituches (9) eine unterschiedliche Drehrichtung des Motors (6) vorgegeben ist.

5. Vorrichtung nach Anspruch 1 bis 4, dadurch gekennzeichnet,
daß die Kommandos "Ein-" bzw. "Ausspannen" der Druckplatte (8) und des Gummituches (9) vorgebbar sind, wonach die Befehle Position und Drehrichtung der Zylinder (1, 1.1) automatisch erzeugbar sind und durch Betätigen des Kommandos an der Auslöseeinheit (2) "weiterfahren auf nächste Position" ausführbar sind.

6. Vorrichtung nach Anspruch 1 und 5,
dadurch gekennzeichnet,
daß das Kommando "weiterfahren auf nächste Position" der Zylinder (1,1.1) durch eine ergonomisch ausgebildete Betätigungsstange, Lichtschranke oder Fußschalter eingebbar ist.

7. Vorrichtung nach Anspruch 1, und 6,
dadurch gekennzeichnet,
daß die Auslöseeinheit (2) eine Spracheingabe ist.

8. Vorrichtung nach mindestens einem der vorhergehenden Ansprüche,
dadurch gekennzeichnet,
daß der Zylinderstellungs-Istwertgeber (3) ein mit den Zylindern (1, 1.1) umlaufender Winkelgeber ist.

9.) Vorrichtung nach mindestens einem der vorhergehenden Ansprüche,
dadurch gekennzeichnet,
daß der Zylinderstellungs-Istwertgeber (3) ein oder mehrere berührungslose Abstandsschalter sind.

10.) Vorrichtung nach mindestens einem der vorhergehenden Ansprüche,
dadurch gekennzeichnet,
daß mittels der Auslöseeinheit (2) eine automatische Folgeschaltung zur Verstellung der Zylinder (1, 1.1) in einer fest vorgegebenen Reihenfolge und den jeweils gewünschten Positionen auslösbar ist.

## Claims

1. Device for changing plates or the like on a printing press comprising a plate (1) and/or blanket cylinder (11) which are driven by a common motor (6) wherein the circumferential position of the cylinders for changing the plate or the like is positionable and plate and or blanket cylinders are provided with tensioning devices for tensioning plates (8) or blankets (9), characterised in that a comparison circuit (4) is connected on the one hand to a desired value store (7) for the input of cylinder adjustment desired values and on the other hand connected to a cylinder position actual value sensor (3) and that the desired value store (7) and the comparison circuit (4) are connected with a selectively actuatable trigger unit (2) on the operation of which a corresponding adjustment signal derived on the basis of comparison between desired and actual values is emitted to a subsequently connected control unit to control the motor (6) with the object of adjusting the cylinder (1, 1.1) to a particular cylinder angular position.

## Claims

2. Device according to claim 1, characterised in that a plurality of different commands can be input via a keyboard to the trigger unit (2) to control the cylinder (1, 1.1).

3. Device according to claim 1 and 2, characterised in that on actuation of the trigger unit (2) before control of the motor (6) simultaneously the print throwing on mechanism for the cylinder (1, 1.1) can be controlled and thereby the printing.plate (8) to be set and the rubber blanket (9) are held at the insertion process.

4. Device according to claim 1, 2 and 3, characterised in that depending upon the sequence of input commands "position start" or "end" of the printing plate (6) and of the blanket (9) a different rotational direction of the motor (8) is preset.

5. Device according to claim 1 to 4, characterised in that the commands "set" or "unset" of the printing plate (8) and the blanket (9) can be preset, after which the commands for position and rotational sense of the cylinder (1, 1.1) can be automatically generated and can be carried out by actuation of the command "Proceed Further to Next Position" at the trigger unit (2).

6. Device according to claim 1 and 5, characterised in that the command "Proceed to Next Position" of the cylinder (1, 1.1) can be input by an ergonomically constructed actuation bar, light box or foot switch.

7. Device according to claims 1,5 and 6, characterised in that the release unit (2) is a voice input.

8. Device according to at least one of the preceding claims, characterised in that the cylinder position actual value emitter (3) is an angular sensor rotating with the cylinder (1, 1.1).

9. Device according to at least one of the preceding 30 claims, characterised in that the cylinder position actual value emitter (3) is one or several contactless proximity switches.

10. Device according to at least one of the preceding claims, characterised in that by means of the trigger unit (2) an automatic sequence switching for adjusting the cylinder (1, 1.1) can be emitted in a fixed pre-determined sequence and for the respective desired positions.

## Revendications

1. Dispositif pour l'échange de plaques ou analogues dans une machine imprimante comportant un cylindre porte-plaque (1) et/ou un cylindre à blanchet (1. 1), qui sont entraînés par un moteur commun (6), la position périphérique des cylindres pour l'échange des plaques ou analogues étant réglable et le cylindre porte-plaque et/ou le cylindre à blanchet sont munis de moyens dentension pour le montage de plaques (8) ou de blanchets (9),
caractérisé en ce que, à un comparateur (4), sont reliés, en amont, d'une part, une mémoire de valeurs théoriques (7) pour l'entrée de valeurs théoriques de positionnement des cylindres et, d'autre part, un transmetteur de valeurs réelles de positionnement des cylindres (3), et en ce que, à la mémoire de valeurs théoriques (7) et au comparateur (4), est reliée, en amont, une unité le déclenchement (2) qui peut être actionnée sélectivement, lors de l'actionnement de laquelle un signal de réglage correspondant peut être transmis, en comparant les valeurs réelles et les valeurs théoriques, à une unité de commande (5) en aval pour commander le moteur (6) de réglage des cylindres (1 1.1) dans une position angulaire déterminée des cylindres.

2. Dispositif selon la revendication 1, caractérisé en ce qu'une pluralité d'ordres différents peuvent être entrés par l'intermédiaire d'un clavier de l'unité de déclenchement (2) pour commander les cylindres (1, 1.1).

3. Dispositif selon les revendications 1 et 2, caractérisé en ce que, lors de l'actionnement de l'unité de déclenchement (2) avant la commande du moteur (6), le mécanisme de mise en marche pour les cylindres ( 1, 1.1) peut être commandé en même temps et, en conséquence, la plaque d'impression (8) à tendre et le blanchet (9) sont maintenus lors du processus de serrage.

4. Dispositif selon les revendications 1, 2 et 3, caractérisé en ce que, selon la succession des ordres d'entrée, "debut de positionnement" ou "fin de positionnement" de la plaque d'impression (8) et du blanchet (9) un sens de rotation différent du moteur (6) est prédéfini.

5. Dispositif selon les revendications 1 à 4, caractérisé en ce que les ordres "serrage" ou "desserrage" de la plaque d'impression (8) et du blanchet (9) peuvent être prédéfinis, après quoi les ordres de positionnement et de sens de rotation des cylindres (1, 1.1) peuvent être automatiquement créés et exécutés par mise en oeuvre de l'ordre "passage à la position suivante" sur l'unité de déclenchement (2).

6. Dispositif selon les revendications 1 et 5, caractérisé en ce que l'ordre "passage à la position suivante" pour les cylindres (1, 1.1) peut être entré par l'intermédiaire d'une barre d'actionnemant, d'un barrage photo-électrique ou d'un interrupteur à pédale réalisés de façon ergonomique.

7. Dispositif selon les revendications 1, 5 et 6, caractérisé en ce que l'unité de déclenchement (2) est une entrée par voix.

8. Dispositif selon au moins une des revendications précédentes,
caractérisé en ce que le transmetteur (3) de valeurs réelles de positionnement des cylindres est un capteur angulaire tournant avec les cylindres (1, 1. 1).

9. Dispositif selon au moins une des revendications précédentes,
caractérisé en ce que le transmetteur (3) de valeurs réelles de positionnement des cylindres est constitué d'un ou de plusieurs capteurs de proximité sans contact.

10. Dispositif selon au moins une des revendications précédentes,
caractérisé en ce que, au moyen de l'unité de déclenchement (2), un circuit séquentiel automatique pour régler les cylindres (1, 1. 1) peut être déclenché en une succession. d'opérations prédéfinie et dans les positions à chaque fois souhaitées.
